# EUROPÄISCHE PATENTSCHRIFT

(11) **EP 1 053 203 B1**
(45) Veröffentlichungstag und Bekanntmachung des Hinweises auf die Patenterteilung: **02.10.2002**
(21) Anmeldenummer: 99908829.7
(22) Anmeldetag: 27.01.1999
(51) Int. Cl.: B66B 9/187, B66B 11/02

(54) **BAUAUFZUG**
BUILDER'S HOIST
MONTE-CHARGE

(30) Priorität: 07.02.1998 DE 29802092 U
(43) Veröffentlichungstag der Anmeldung: 22.11.2000
(73) Patentinhaber: Hermann Steinweg GmbH & Co. KG Baumaschinenfabrik, 59368 Werne (DE)
(72) Erfinder: STEINWEG, Klaus, D-48161 Münster (DE); TAUSEND, Eduard, D-33803 Steinhagen (DE); LÖBBE, Hartmut, D-59199 Bönen (DE); KOLKMANN, Frank, D-59174 Kamen (DE)
(74) Vertreter: Patentanwälte Meinke, Dabringhaus und Partner GbR
(86) Internationale Anmeldenummer: EP9900536
(87) Internationale Veröffentlichungsnummer: WO99040016

(56) Entgegenhaltungen:
- WO-A-95/22502
- FR-A- 2 588 542

## Beschreibung

Die Erfindung betrifft einen Bauaufzug mit einer Aufzugsplattform, mit einem Aufzugsmast und einer entlang des Aufzugsmastes verfahrbaren Aufzugskabine, die wenigstens ein Kabinengrundmodul mit auswechselbaren Seitenwandteilen aufweist. Ein solcher Bauaufzug ist aus WO-A-9522502 bekannt.

Bauaufzüge sind generell in verschiedenen Ausgestaltungen bekannt. Sie dienen dazu, entweder Personen oder Lasten (Material) in verschiedene Gerüstetagen zu transportieren, wobei je nach Last (Personen oder Material) verschiedene Anforderungen an die Ausgestaltung der Aufzugskabine gestellt werden. So sind Personenaufzüge, die auch zum Materialtransport geeignet sind, mit einer geschlossenen Aufzugskabine mit Tür und Dach gebräuchlich, um sicherzustellen, daß die in der Aufzugskabine befindliche Person während der Fahrt nicht aus der Kabine herausfallen kann und auch nicht von vom Gerüst oder dgl. herunterfallenden Gegenständen getroffen werden kann. Bei reinen Lastaufzügen ist dieser Sicherheitsaspekt von untergeordneter Bedeutung. Diese Lastaufzüge weisen üblicherweise nur eine korbförmige Kabine mit Beladerampen auf, solche Lastaufzüge dürfen allerdings zum Personentransport nicht verwendet werden.

Aus DE-U 18 24 142 ist ein Baufaufzug mit umlaufenden Schutzgittern bekannt, der als Personenaufzug geeignet ist. Er weist zwei um 360° drehbare Plattformen auf. Dieser Aufzug läßt sich zwar auch als Lastenaufzug einsetzen, ist allein zu diesem Zweck jedoch zu aufwendig. Aus DE-U 73 38 852 ist ein reiner Lastenaufzug bekannt, der nicht als Personenaufzug geeignet ist. Aus DE-U 84 12 972 ist eine Aufzugskabine für einen Bauaufzug bekannt, bei dem eine die Aufzugskabine umwehrende Wand als verschwenkbare Rampe ausgebildet ist.

Dieses Nebeneinander von bekannten Personen- und Lastaufzügen bedeutet im Ergebnis, daß zwei verschiedene Typen von Bauaufzügen bereitgehalten werden müssen, was entsprechend aufwendig und teuer ist, insbesondere dann, wenn beide Aufzugsarten nicht zur selben Zeit benötigt werden, sondern nur ein Aufzug von Nöten wäre.

Aufgabe der Erfindung ist es, einen Bauaufzug zu schaffen, der auf möglichst einfache Weise sowohl für Personen- als auch Lastentransport geeignet ist.

Diese Aufgabe wird mit einem Baufaufzug der eingangs bezeichneten Art erfindungsgemäß dadurch gelöst, daß die Aufzugskabine eine Tragbühne und wenigstens eine fest an dieser montierte Seitenwand äufweist, welche an ihrer Oberseite zur lösbaren Anordnung einer Dachabdeckung ausgebildet ist, und daß neben der wenigstens einen festen Seitenwand auswechselbare Seitenwandteile vorgesehen sind.

Es wird somit ein Bauaufzug in Modulbauweise zur Verfügung gestellt, dessen Aufzugskabine im wesentlichen aus wenigstens einem Kabinengrundmodul besteht, welches je nach Verwendungszweck auf einfachste Weise von einer Personenkabine in einen Lastträger umgerüstet werden kann und umgekehrt, indem entsprechend die auswechselbaren Seitenwandteile ausgetauscht bzw. ganz abgenommen und die Dachabdeckung montiert oder abgenommen wird.

In vorteilhafter Ausgestaltung ist vorgesehen, daß die Dachabdeckung mit einem mit der Schaltung der Aufzugssteuerung verbindbaren Stecker ausgerüstet ist. Beim Aufsetzen der Dachabdeckung wird dann auch gleichzeitig der an der Dachabdeckung vorgesehene Stecker mit der Schaltung der Aufzugssteuerung verbunden, die so ausgelegt ist, daß bei eingesetztem Stecker die Steuerung erkennt, daß sich der Aufzug im Personenmodus befindet. Dadurch wechselt die Steuerung dann automatisch auf den Personenmodus bzw., wenn die Dachabdeckung nicht montiert ist, in den Materialtransportmodus. In diesem Modus wird vorzugsweise ein Blindstekker eingesetzt.

Für die reine Lastfunktion ist vorzugsweise vorgesehen, daß die auswechselbaren Seitenwandteile als ein- und ausschwenkbare Rampen ausgebildet sind.

Zum Personentransport ist vorgesehen, daß die auswechselbaren Seitenwandteile als Tür, vorzugsweise Teleskoptür, ausgebildet sind. Diese auswechselbaren Seitenwandteile sind dabei so gestaltet, daß sie auf einfache Weise einund ausgebaut werden können, so sind sie vorzugsweise in Rahmenteilen oder dgl. angeordnet, die einfach in die festen Seitenwände des Kabinengrundmoduls eingehängt oder in anderer Weise an diesen verankert werden können, so daß eine Umrüstung mit geringem Montageaufwand möglich ist.

Wird eine Aufzugskabine mit größerem Transportvolumen benötigt, läßt sich dies auf einfache Weise dadurch erreichen, daß die Aufzugskabine aus wenigstens zwei Kabinengrundmodulen besteht, die aneinander befestigt sind, wobei an den beiden jeweils offenen Enden die auswechselbaren Seitenwandteile angeordnet sind. Ersichtlich ist es nur erforderlich, Kabinengrundmodule einer bestimmten Größe bereitzuhalten, woraus dann je nach Bedarf durch Kombination zweier oder mehrerer Kabinengrundmodule eine entsprechend größere Kabine hergestellt werden kann.

Bei Verwendung einer entsprechend aus zwei Kabinengrundmodulen bestehenden Aufzugskabine als Personenkabine ist vorteilhaft vorgesehen, daß zwei nebeneinander angeordnete Dachabdeckungen vorgesehen sind. Es ist dann auch nicht notwendig, eine Dachabdeckung mit anderen Abmessungen bereitzuhalten, vielmehr reicht es aus, zwei herkömmliche Dachabdeckungen einzusetzen.

Besonders zweckmäßig ist es dabei, daß die Aufzugsplattform aus einem Grundrahmen und zwei seitlich an diesem lösbar befestigbaren Zusatzrahmenteilen besteht. Wird der Aufzug mit einer größeren, aus zwei Grundmodulen bestehenden Kabine eingesetzt, läßt sich dann die Plattform auf einfache Weise mit Hilfe der Zusatzrahmenteile vergrößern.

Ersichtlich sind aus den Grundmodulen und Grundbauteilen (Rampen, Türen, Dachabdeckungen) auch weitere Kombinationsmöglichkeiten in Modulbauweise möglich, um verschiedene Größen und Ausgestaltungen der Aufzugskabine zu erreichen, ohne daß dies an dieser Stelle einer weiteren Erläuterung bedarf.

In einer besonders vorteilhaften Ausgestaltung ist darüber hinaus vorgesehen, daß an der Aufzugsplattform eine mit der Steuerung des Motorantriebs der Aufzugskabine verbundene Einrichtung zur Überwachung des über der Aufzugsplattform befindlichen Raumes angeordnet ist. Diese Einrichtung ist vorzugsweise von Lichtschranken, besonders bevorzugt von Infrarotlichtschranken, gebildet. Durch diese Einrichtung wird eine Umwehrung der Aufzugsplattform entbehrlich, da mittels der Einrichtung überwacht werden kann, ob der Raum oberhalb der Aufzugsplattform frei von Personen oder Gegenständen ist. Ist dies nicht der Fall, wird automatisch über die Steuerung des Motorantriebes die Aufzugskabine bei Abwärtsfahrt gestoppt.

Die Erfindung ist nachstehend anhand der Zeichnung beispielsweise näher erläutert. Diese zeigt jeweils in perspektivischer Darstellung in
- Fig. 1: ein Kabinengrundmodul der Aufzugskabine des erfindungsgemäßen Bauaufzuges,
- Fig. 2: ein als Rampe ausgebildetes Seitenwandteil,
- Fig. 3: ein als Teleskoptür ausgebildetes Seitenwandteil,
- Fig. 4: eine Dachabdeckung,
- Fig. 5: einen erfindungsgemäßen Bauaufzug zum Materialtransport,
- Fig. 6: einen erfindungsgemäßen Bauaufzug zum Personentransport,
- Fig. 7: ebenfalls einen Bauaufzug zum Personentransport mit vergrößerter Aufzugskabine,
- Fig. 8: eine Aufzugsplattform für einen Bauaufzug nach Fig. 5 und 6,
- Fig. 9: eine vergrößerte Aufzugsplattform für einen Bauaufzug nach Fig. 7 und
- Fig. 10: einen weiteren erfindungsgemäßen Bauaufzug zum Personentransport.

Ein erfindungsgemäßer Bauaufzug zeichnet sich im wesentlichen dadurch aus, daß eine Aufzugskabine je nach Verwendungszweck modulartig zusammensetzbar ist, und zwar aus Standardbauteilen. Das wesentliche Bauteil der Aufzugskabine ist in Fig. 1 dargestellt, die Aufzugskabine weist nämlich grundsätzlich wenigstens ein Kabinengrundmodul 1 auf, welches aus einer Tragbühne 2 und wenigstens einem, vorzugsweise zwei gegenüberliegenden, fest an dieser montierten Seitenwänden 3 besteht. Dieses Kabinengrundmodul 1 ist somit an zwei Seiten offen, diese Seiten können je nach Verwendungszweck der Kabine auf unterschiedliche Weise verschlossen werden.

Soll der Bauaufzug zum Lastentransport eingesetzt werden, so ist die Aufzugskabine als Lastenträger auszubilden, wozu zwischen den gegenüberliegenden festen Seitenwänden 3 des Kabinengrundmoduls 1 auswechselbar Seitenwandteile angeordnet werden, die als ein- und ausschwenkbare Rampen 4 (Fig. 2) ausgebildet sind, welche jeweils in einem Rahmenelement 5 angeordnet sind. Dieses so gebildete Seitenwandteil 4, 5 läßt sich auf einfache Weise am Kabinengrundmodul 1 lösbar befestigen, wozu dem Fachmann offensichtlich verschiedene Möglichkeiten zur Verfügung stehen, hier ist eine formoder kraftschlüssige Verbindung möglich, beispielsweise kann das Rahmenteil 5 durch Einhängen in die Seitenwände 3 befestigt werden, es kann eine magnetische Verbindung vorgesehen werden, eine Schraubverbindung und dgl. mehr.

Soll die Aufzugskabine zur Beförderung von Personen geeignet sein, wird das Kabinengrundmodul 1 mit anderen Seitenwandteilen ausgerüstet, nämlich vorzugsweise beidseitig mit einer Teleskoptür 6 (Fig. 3), die ebenfalls in einem Rahmenelement 7 angeordnet ist. Dieses so gebildete Seitenwandteil 6, 7 läßt sich in gleicher Weise lösbar am Kabinengrundmodul 1 befestigen wie das zum Lastentransport dienende Seitenwandteil 4, 5.

Bei Verwendung der Aufzugskabine zum Personentransport ist darüber hinaus vorgesehen, die Aufzugskabine mit einer Dachabdeckung zu versehen, die in Fig. 4 dargestellt ist.

Diese Dachabdeckung 8 weist ein Rahmenteil 9 und eine Art Faltdach 10 auf. Die Dachabdeckung 8 läßt sich mit dem Rahmenteil 9 auf einfache Weise ebenfalls lösbar am Kabinengrundmodul 1 befestigen, vorzugsweise durch ausschließliche Verbindung mit den festen Seitenwänden 3, in deren vertikale Rohrstrebe 3a die Enden 9a des Rahmenteils 9 einfach einsteckbar sind.

Die Dachabdeckung 8 ist zur automatischen Erkennung des Aufzugsmodus mit einem mit der Schaltung der Aufzugsteuerung verbindbaren Stecker ausgerüstet, der in der Zeichnung nicht dargestellt ist. Wird der Bauaufzug als Personenaufzug verwendet und folgerichtig die Dachabdeckung 8 montiert, so wird der Stecker der Dachabdeckung mit der Schaltung der Aufzugsteuerung verbunden, indem er beispielsweise in eine Buchse am Schlitten eingesteckt wird.. Die Schaltung der Aufzugsteuerung ist dabei so ausgelegt, daß bei eingesetztem Stecker die Aufzugsteuerung selbsttätig erkennt, daß der Aufzug als Personenaufzug betrieben werden soll, die Steuerung wechselt dann automatisch in den Personenmodus. Wird der Aufzug als Lastenaufzug verwandt, d.h. ohne Dachabdeckung, wird in die betreffende Buchse ein Blindstecker eingesteckt, die Steuerung wechselt dann automatisch auf den Material- bzw. Lastenmodus.

Ein kompletter Bauaufzug zum Materialtransport ist in Fig. 5 dargestellt. Der Bauaufzug weist darüber hinaus in üblicher Weise eine Aufzugsplattform 11 und einen Aufzugsmast 12 auf, entlang dessen die Aufzugskabine 13 in geeigneter Weise verfahren kann. So ist die Aufzugskabine 13 vorzugsweise mit wenigstens einem Getriebemotor ausgerüstet und kann mit Hilfe dieses entlang einer nicht näher dargestellten Zahnstange des Aufzugsmastes 12 verfahren. Erkennbar besteht die Aufzugskabine 13 beim Ausführungsbeispiel nach Fig. 5 aus dem Kabinengrundmodul mit Tragbühne 2, festen Seitenwänden 3 und zwei Rampen 4.

Fig. 6 zeigt einen Bauaufzug zum Personentransport. Die Aufzugskabine 13 weist dabei zwischen den beiden Seitenwänden 3 jeweils die in Fig. 3 dargestellte Teleskoptür 6 auf, die mit den Rahmenelementen 7 an den festen Seitenwänden 3 lösbar befestigt ist. Oberseitig ist die Aufzugskabine 13 mit der Dachabdeckung 8 verschlossen.

Fig. 7 zeigt eine leicht abgewandelte Ausführungsform des Bauaufzuges nach Fig. 6. Bei dieser Ausführungsform ist die Aufzugskabine 3 doppelt so groß ausgebildet, was auf einfache Weise dadurch erreicht wird, daß die Aufzugskabine 13 aus zwei Kabinengrundmodulen 1 besteht, die nebeneinander angeordnet und aneinander befestigt sind. Die beiden offenen Seiten sind dabei jeweils wiederum mit Türen 6 verschlossen.

Fig. 8 zeigt die Aufzugsplattform 11 mit Aufzugsmast 12 für einen Bauaufzug mit einer Kabine, die nur aus einem Kabinengrundmodul 1 besteht. Die Aufzugsplattform 11 besteht dabei aus einem Grundrahmen 14.

Fig. 9 zeigt eine vergrößerte Aufzugsplattform 11 für einen Bauaufzug mit einer Kabine, die aus zwei Kabinengrundmodulen 1 besteht. Dazu weist die Aufzugsplattform 11 neben dem Grundrahmen 14 an zwei Seiten Zusatzrahmenteile 15 auf, die lösbar am Grundrahmen 14 befestigt sind.

In Fig. 10 ist eine weitere Variante eines erfindungsgemäßen Bauaufzuges dargestellt, der als Personenaufzug verwendet wird, und zwar als sogenannte "City-Bühne". Im Unterschied zur Ausführungsform nach Fig. 6 weist diese Aufzugskabine 13 nur eine feste Seitenwand 3 angrenzend an den Mast 12 auf, die anderen Seitenwandteile, die demontierbar sind, sind als in Rahmenelementen 7 angeordnete Teleskoptüren 6 ausgebildet.

Natürlich ist die Erfindung nicht lauf die dargestellten Ausführungsbeispiele beschränkt. Soll beispielsweise ein Lastenaufzug mit doppelt so großer Aufzugskabine 13 verwirklicht werden, so besteht diese Aufzugskabine 13 dann einfach aus zwei nebeneinander angeordneten Kabinengrundmodulen 1 (in gleicher Weise wie in Fig. 6), welche beidendseitig an den offenen Seiten mit Rampen 4 verschlossen sind. Außerdem können die festen Seitenwände 3 auch nur als pfostenförmige Seitenteile ausgebildet sein.

## Patentansprüche

1. Bauaufzug mit einer Aufzugsplattform (11), mit einem Aufzugsmast (12) und einer entlang des Aufzugsmastes (12) verfahrbaren Aufzugskabine (13), die wenigstens.ein Kabinengrundmodul (1) mit auswechselbaren Seitenwandteilen aufweist,
**dadurch gekennzeichnet,**
**daß** die Aufzugskabine (13) eine Tragbühne (2) und wenigstens eine fest an dieser montierte Seitenwand (3) aufweist, welche an'ihrer Oberseite zur lösbaren Anordnung einer Dachabdeckung (8) ausgebildet ist, und daß neben der wenigstens einen festen Seitenwand (3) auswechselbare Seitenwandteile (4,5;6,7) vorgesehen sind.

2. Bauaufzug nach Anspruch 1,
**dadurch gekennzeichnet,**
**daß** die Dachabdeckung (8) mit einem mit der Schaltung der Aufzugsteuerung verbindbaren Stecker ausgerüstet ist.

3. Bauaufzug nach Anspruch 1 oder 2,
**dadurch gekennzeichnet,**
**daß** die auswechselbaren Seitenwandteile als ein- und ausschwenkbare Rampen (4,5) ausgebildet sind.

4. Bauaufzug nach Anspruch 1 oder 2,
**dadurch gekennzeichnet,**
**daß** die auswechselbaren Seitenwandteile als Tür (6,7), vorzugsweise Teleskoptür, ausgebildet sind.

5. Bauaufzug nach Anspruch 1 oder einem der folgenden,
**dadurch gekennzeichnet,**
**daß** die Aufzugskabine (13) aus wenigstens zwei Kabinengrundmodulen (1) besteht, die aneinander befestigt sind, wobei an den beiden jeweils offenen Enden die auswechselbaren Seitenwandteile (4,5;6,7) angeordnet sind.

6. Bauaufzug nach Anspruch 5,
**dadurch gekennzeichnet,**
**daß** zwei nebeneinander angeordnete Dachabdeckungen (8) vorgesehen sind.

7. Bauaufzug nach Anspruch 5 oder 6,
**dadurch gekennzeichnet,**
**daß** die Aufzugsplattform (11) aus einem Grundrahmen (14) und zwei seitlich an diesem lösbar befestigbaren Zusatzrahmenteilen (15) besteht.

8. Bauaufzug nach Anspruch 1 oder einem der folgenden,
**dadurch gekennzeichnet,**
**daß** an der Aufzugsplattform (11) eine mit der Steuerung des Motorantriebs der Aufzugskabine (13) verbundene Einrichtung zur Überwachung des über der Aufzugsplattform (11) befindlichen Raumes angeordnet ist.

## Claims

1. Building hoist comprising a lifting platform (11), a lift mast (12), and a lift cage (13) which is adapted to travel along the lift mast (12) and incorporates at least one cage base module (1) with interchangeable side panel components,
**characterised in that** the lift cage (13) incorporates a carrying platform (2) and not less than one side panel (3) permanently mounted on the latter and the top of which is configured for the detachable arrangement of a roof cover (8), and that interchangeable side panel elements (4, 5; 6, 7) are provided in addition to the not less than one permanent side panel (3).

2. Building hoist according to claim 1,
**characterised in that** the roof cover (8) is equipped with a plug connector which is adapted to be connected to the circuit of the lift control system.

3. Building hoist according to claim 1 or 2,
**characterised in that** the interchangeable side panel elements are in the form of ramps (4, 5) which are adapted to be swivelled into and out of position.

4. Building hoist according to claim 1 or 2,
**characterised in that** the interchangeable side panel elements are in the form of a door (6, 7), preferably a telescoping door.

5. Building hoist according to claim 1 or one of the following claims,
**characterised in that** the lift cage (13) consists of not less than two cage base modules (1) which are fastened to one another, the interchangeable side panel elements (4, 5; 6, 7) being arranged at the two respective open ends.

6. Building hoist according to claim 5,
**characterised by** the provision of two roof covers (8) arranged alongside one another.

7. Building hoist according to claim 5 or 6,
**characterised in that** the lifting platform (11) consists of a base frame (14) and two auxiliary frame elements (15) which are adapted to be fastened laterally thereto in a detachable manner.

8. Building hoist according to claim 1 or any of the following claims,
**characterised in that** arranged on the lifting platform (11) is a device which is connected to the control system of the motor drive for the lift cage (13), to monitor how much space there is above the lifting platform (11).

## Revendications

1. Ascenseur de chantier comprenant une plate-forme d'ascenseur (11), un mât élévateur (12) et une cabine (13), qui se déplace le long du mât élévateur (12) et qui comporte au moins un module de base (1) avec des éléments de parois latérales interchangeables, **caractérisé en ce que** la cabine (13) comporte un plancher de support (2) et au moins une paroi latérale (3), qui est montée de manière inamovible contre celui-ci et dont le côté supérieur est conçu pour l'assemblage amovible avec un plafond (8), et **en ce qu'**il est prévu, outre la au moins une paroi latérale (3) inamovible, des éléments de parois latérales (4, 5 ; 6, 7) interchangeables.

2. Ascenseur de chantier selon la revendication 1, **caractérisé en ce que** le plafond (8) est équipé d'un connecteur susceptible d'être raccordé au circuit d'une commande de l'ascenseur de chantier.

3. Ascenseur de chantier selon la revendication 1 ou 2, **caractérisé en ce que** les éléments de parois latérales interchangeables sont conçus sous forme de balustrades (4, 5) rabattables vers l'intérieur et vers l'extérieur.

4. Ascenseur de chantier selon la revendication 1 ou 2, **caractérisé en ce que** les éléments de parois latérales interchangeables sont conçus sous forme de porte (6, 7), de préférence une porte télescopique.

5. Ascenseur de chantier selon la revendication 1 ou une des revendications suivantes, **caractérisé en ce que** la cabine (13) est formée par au moins deux modules de cabine (1), qui sont fixés l'un contre l'autre, les éléments de parois latérales interchangeables (4, 5 ; 6, 7) étant disposés respectivement contre les deux extrémités ouvertes.

6. Ascenseur de chantier selon la revendication 5, **caractérisé en ce qu'**il est prévu deux plafonds (8) juxtaposés.

7. Ascenseur de chantier selon la revendication 5 ou 6, **caractérisé en ce que** la plate-forme d'ascenseur (11) est formée par un cadre de base (14) et deux éléments de cadre complémentaires (15), fixés latéralement de manière amovible contre celui-ci.

8. Ascenseur de chantier selon la revendication 1 ou une des revendications suivantes, **caractérisé en ce qu'**un dispositif, relié à la commande de l'entraînement motorisé de la cabine (13), est disposé au niveau de la plate-forme d'ascenseur (11) et est destiné à contrôler l'espace situé au-dessus de la plate-forme d'ascenseur (11).
